# EUROPÄISCHE PATENTANMELDUNG

(11) **EP 1 882 638 A2**
(43) Veröffentlichungstag der Anmeldung: **30.01.2008**
(21) Anmeldenummer: 07113063.7
(22) Anmeldetag: 24.07.2007
(51) Int. Cl.: B65D 5/36, B65D 5/60

(54) **Verpackung für Schüttgut**

(30) Priorität: 24.07.2006 DE 202006011500 U
(71) Anmelder: Müller, Martin, 87745 Eppishausen (DE)
(72) Erfinder: Müller, Martin, 87745 Eppishausen (DE)
(74) Vertreter: Thalmeir, Anton

(57) **Zusammenfassung**

Die vorliegende Erfindung betrifft eine Verpackung (10) aus Wellpappe für Schüttgut, die aus einer flach zusammengefalteten, ersten Stellung in eine entfaltete, zweite Stellung auffaltbar ist, umfassend: Seitenwände (21-28), die zu einem Ring verbunden sind, und einen mit den Seitenwänden (21-28) verbundenen Boden (51-54), der in der ersten Stellung im Wesentlichen parallel zu den Seitenwänden (21-28) und in der zweiten Stellung im Wesentlichen senkrecht zu den Seitenwänden (21-28) ausgerichtet ist und sich bei Auffalten der Seitenwände (21-28) automatisch mit auffaltet. Die Erfindung zeichnet sich dadurch aus, dass ein in der ersten Stellung der Seitenwände (21-28) in gefaltetem Zustand befindlicher Foliensack (30) zumindest punktuell fest mit der Innenseite der Seitenwände (21-28) so verbunden ist, dass er sich beim Auffalten der Seitenwände (21-28) in die zweite Stellung mit diesen auffaltet und die aufgefaltete Verpackung (10) auskleidet.

## Beschreibung

Die vorliegende Erfindung betrifft eine Verpackung aus Wellpappe für Schüttgut gemäß dem Oberbegriff des Anspruchs 1.

Aus der EP 1 225 130 A1 ist eine achteckige Verpackung für Schüttgut aus Wellpappe gemäß dem Oberbegriff des Anspruchs 1 bekannt, die einen integrierten faltbaren Boden aufweist und in einfacher Weise aus einer flach zusammengefalteten Stellung, wie sie beispielsweise für den Transport zum Bestimmungsort eingenommen wird, in eine entfaltete, gebrauchsfertige Stellung auffaltbar ist. Dieses Auffalten wird häufig auch als automatisches Auffalten bezeichnet. Beim Befüllen mit Schüttgut, insbesondere zum Befüllen mit Kunststoffgranulat, wird in der Regel vor dem eigentlichen Füllvorgang ein Foliensack in die entfaltete Verpackung eingebracht. Damit dieser Foliensack eine möglichst optimale Füllung der Verpackung ermöglicht, muss der Foliensack möglichst eng an den Seitenwänden und dem Boden der Verpackung anliegen, d.h., dass der Foliensack horizontal und vertikal optimal positioniert ist und möglichst wenig Falten aufweist, damit die Befüllung möglichst gleichmäßig erfolgt und durch minimierten vertikalen Zug kein Reißen des Foliensacks hervorgerufen wird. Um die Anordnung des Foliensacks in der Verpackung für die praktischen Zwecke ausreichend gut zu bewerkstelligen, ist in der Regel sehr viel Handarbeit nötig, beispielsweise indem der Foliensack mit Stöcken in die entsprechenden Ecken der Verpackung gezogen und möglichst gut geglättet wird.

Der vorliegenden Erfindung liegt daher die Aufgabe zugrunde, eine Verpackung für Schüttgut mit automatisch auseinanderfaltbaren Seitenwänden und Bodenteilen zu schaffen, die mit möglichst geringem Arbeitsaufwand in einen gebrauchsfertigen Zustand zum Befüllen mit Schüttgut gebracht werden kann und gleichzeitig einfach und kostengünstig herstellbar ist.

Diese Aufgabe wird mit einer Verpackung gemäß Anspruch 1 gelöst. Vorteilhafte Weiterbildungen der Erfindung sind Gegenstand der abhängigen Ansprüche.

Erfindungsgemäß ist vorgesehen, dass ein Foliensack in eine flach zusammengefaltete Verpackung eingebracht und mit der Innenseite der Seitenwände fest verbunden ist. Die Verbindung muss dabei so beschaffen sein, dass sich der Foliensack beim Auffalten der Seitenwände und des Bodens in die aufgefaltete Stellung zusammen mit den Seitenwänden auffaltet und an diesen anliegt und somit die Verpackung auskleidet. Hierdurch ist keine Handarbeit beim Auseinanderfalten der Verpackung mehr erforderlich, was einerseits die Handhabung erleichtert und andererseits zu Kosteneinsparungen führt. Eine solche Verpackung ist aber auch kostengünstig herstellbar, da das Einbringen des Foliensacks in die Verpackung und dessen Befestigung maschinell ausgeführt werden kann.

Die einfachste Art der Verbindung zwischen dem Foliensack und den Seitenwänden besteht in einer Verklebung, wobei vorzugsweise zwei oder vier Klebeflecke vorgesehen sind. Die Verbindung zwischen dem Foliensack und den Seitenwänden kann jedoch beispielsweise auch durch Einstecken des Foliensacks in an den Seitenwänden vorgesehenen Laschen oder durch ein Anheften von an dem Foliensack angebrachten Laschen an den Seitenwänden erfolgen.

Die Erfindung lässt sich besonders effizient einsetzen, weil mit den Seitenwänden bereits der Boden fest verbunden ist, der sich automatisch mit dem Auffalten der Seitenwände auffaltet, da in diesem Fall kein weiterer Arbeitsvorgang des Verbindens von Seitenwänden und Boden mehr erfolgen muss. Ein bevorzugtes Beispiel einer solchen Verpackung, bei der sich die Bodenteile in zusammengefalteter Stellung zwischen den Seitenwänden befinden, ist aus der eingangs genannten EP 1 225 130 A1 bekannt. Um eine gegenseitige Beeinträchtigung des Foliensacks und der gefalteten Bodenteile beim Auffalten zu vermeiden, ist der Foliensack im Bereich derjenigen Stelle an den Seitenwänden befestigt, in deren Höhe die Enden der gefalteten Bodenteile zu liegen kommen.

Die Erfindung ist jedoch gleichermaßen für Fälle einsetzbar, bei denen die mit den Seitenwänden fest verbundenen Bodenteile bodenseitig über die Seitenwände hinausragen und daher beim Auffalten nicht in Konflikt mit dem Foliensack gelangen können. Somit kann der Foliensack im Bereich der Unterseite der Seitenwände angebracht werden.

Um den Foliensack nach dem Befüllen bis zum Bereich der Oberkante der Verpackung leicht verschließen zu können, ist es vorteilhaft, dass der Foliensack deutlich höher als die Seitenwände des Rings ist. Für eine provisorische Positionierung des Foliensacks in den Seitenwänden beispielsweise während des Transports der Verpackung ist es besonders vorteilhaft, eine Seite des Foliensacks an einer oder zwei benachbarten Seitenwänden lösbar zu befestigen, vorzugsweise durch Anbringen kleiner Klebeflecke. Der aus den Seitenwänden herausragende Teil des Foliensacks kann dann umgefaltet und auf der nicht angeklebten Seite zwischen den Foliensack und die Seitenwände geschoben werden. Hierbei bleibt der Foliensack jederzeit geschlossen, was aus hygienischen Gründen vorteilhaft ist, da hierdurch kein Material vorzeitig in den Foliensack eindringen kann. Alternativ können beide Seiten des Foliensacks mit den jeweiligen gegenüberliegenden Seitenwänden lösbar verklebt werden, wonach dann der umgefaltete Teil des Foliensacks zwischen dessen angeklebte Seiten, also in dessen Inneres, eingeschoben werden kann. Vor dem Auseinanderfalten der Verpackung braucht dann nur der umgefaltete Teil aus den Seitenwänden herausgezogen und über die Seitenwände nach außen gestülpt zu werden. Dadurch liegt der Foliensack an der Oberseite der Verpackung bereits umlaufend an den Seitenwänden an und wird beim Auseinanderfalten der Seitenwände automatisch in die Abfüllposition gezogen.

Weitere Vorteile, Merkmale und Besonderheiten der Erfindung ergeben sich aus der nachfolgenden Beschreibung von bevorzugten, jedoch nicht beschränkenden Ausführungsformen der Erfindung anhand der schematischen und nicht maßstabsgetreuen Zeichnungen. Es zeigen:
- Fig. 1: eine Vorderansicht einer Ausführungsform der erfindungsgemäßen Verpackung in flach zusammengefalteter Stellung mit eingebrachtem und über die Seitenwände hinausragendem Foliensack,
- Fig. 2: eine Draufsicht auf die Ausführungsform von Fig. 1, aus der die Faltung des Foliensacks gut ersichtlich ist,
- Fig.3 3: die Ausführungsform von Fig. 1, jedoch mit umgeschlagenem Foliensack, der sich vollständig innerhalb der Seitenwände befindet,
- Fig. 4: eine Draufsicht auf die Ausführungsform von Fig. 1, wobei sich die Verpackung in vollständig auseinandergefalteter Stellung befindet, und
- Fig. 5: eine der Fig. 2 ähnliche Draufsicht auf eine zweite Ausführungsform der Erfindung, bei der der Foliensack anders gefaltet ist.

Zur Erleichterung der weiteren Erläuterung beziehen sich Richtungs- und Orientierungsangaben auf eine hier beispielhaft als horizontal angenommene Oberfläche, auf die eine Verpackung abgestellt ist. Die Angabe "horizontal" im weiteren Verlauf der Beschreibung bezeichnet somit die Ebene oder Richtung parallel zu dieser Oberfläche, während die Angabe "vertikal" eine Ebene oder Richtung senkrecht zu dieser Oberfläche bezeichnet. Angaben wie "rechts" und "links" beziehen sich auf einen senkrechten Blick auf die Zeichenebene. Gepunktete Linien bezeichnen Rillungen im Material, an denen dieses umgefaltet werden kann, um die fertige Verpackung zu formen.

Im Folgenden bezeichnen Teile, die gleiche Bezugszeichen tragen, Teile mit gleicher oder mit äquivalenter Funktion. Für die nachstehend beschriebenen Ausführungsformen sei beispielhaft angenommen, dass die Verpackung eine Höhe von ca. 1,70 m aufweist und auf einer Palette mit einer Stellfläche von etwa 1,14 m x 1,14 m ohne Überstand abgestellt werden kann, wobei die Erfindung selbstverständlich nicht auf diese Maße beschränkt ist.

In Fig. 1 und 2 ist eine erfindungsgemäße, in dieser Ausführungsform achteckige, Verpackung 10 dargestellt, bei der zwischen Seitenwänden 21-28 ein Foliensack 30 angeordnet ist, der vorzugsweise aus einem Kunststoff wie Polyethylen (PE) gebildet ist, aber auch aus Aluminium oder geeigneten Mehrschichtmaterialien gebildet sein kann. Auf diese Seitenwände 21-28 ist ein so genannter Teleskop zur Höhenveränderung aufgesetzt, der aber nicht wesentlich für die Erfindung ist und somit keiner weiteren Erläuterung bedarf. Der Boden wird durch vier Bodenteile 51-54 gebildet, die über entsprechende Laschen an den Seitenwänden 21-28 befestigt sind. Details der Bodenteile 51-54 dieser Ausführungsform sind in der eingangs genannten EP 1 225 130 A1 ausführlich beschrieben und bedürfen somit keiner erneuten Beschreibung. Bei der Produktion wird dabei der aus den Seitenwänden 21-28 gebildete, flach zusammengefaltete und in vertikaler, also aufrechter Stellung befindliche Wellpappering mit dem Boden mittels Saugern leicht in Horizontalrichtung auseinandergezogen bzw. auseinandergefaltet, wie dies schematisch in Fig. 2 dargestellt ist. Dann wird ein auf einer oberhalb des Wellpapperings angeordneten Rolle aufgewickelter Foliensack 30 nach unten abgespult und punktuell (also nicht flächig), vorzugsweise an zwei oder vier Stellen, mit Klebstoff besprüht. Dieses Aufsprühen von Klebstoff erfolgt an sich in etwa parallel gegenüberliegenden Abschnitten 34 und 35 des Foliensacks, die den Seitenwänden 22, 23 bzw. 26, 27 gegenüberliegen. Die nach innen gefalteten Abschnitte 36, 37 des Foliensacks 30 werden jedoch nicht mit Kleber besprüht. Es hat sich in der Praxis als vorteilhaft erwiesen, den Kleber mit einem Sprühauftrag von etwa jeweils 3-7 cm² vorzunehmen. Dies ermöglicht ein schnelles Trocknen, Abkühlen und Einziehen des heißen Klebers in und an die Wellpappe, nachdem der Kleber in Kontakt mit der Wellpappe gelangt ist. Es bleibt jedoch festzuhalten, dass der Kleber nur auf den Foliensack 30 aufgetragen wird. Nach dem Kleberauftrag und dem Absenken des Foliensacks 30 zwischen die Seitenwände 21-28 werden die Seitenwände 21-28 mittels zwei Hydraulikzylindern zusammengepresst, um eine feste Verklebung des Foliensacks 30 mit den Seitenwänden 21-28 zu erzielen. Bei dieser Ausführungsform befinden sich dabei die vier Klebeflecke 41-44 ungefähr 60 cm oberhalb des Bodens der entfalteten Verpackung und damit in demjenigen Bereich, bis zu dem die zusammengefalteten und innerhalb der Seitenwände 21-28 liegenden Bodenteile 51-54 der Verpackung im zusammengefalteten Zustand nach oben reichen. Dadurch kann ausgeschlossen werden, dass beim Auseinanderfalten der eingeklebte Foliensack 30 die Bodenteile 51-54 behindert. Sollte die Verpackung 10 so ausgestaltet sein, dass die Bodenteile in zusammengefaltetem Zustand nach außen ragen und nicht innerhalb der Seitenwände zu liegen kommen, kann der Foliensack 30 auch weiter unten an die Seitenwände 21-28 angeklebt werden, und zwar sogar in unmittelbarer Nähe des Bodens.

Kurz bevor der Foliensack 30 seine vorgesehene Absenkungstiefe in die Seitenwände 21-28 erreicht hat, werden auf den Sackabschnitt 34 zwei weitere Klebeflecke 61 und 62 aufgebracht, und zwar so, dass sie gegenüber benachbarten Seitenwänden 22 und 23 der Verpackung 10 zu liegen kommen. Der Abstand dieser zwei Klebeflecke 61 und 62 von der Oberseite der Seitenwände 22 und 23 wird dabei so gewählt, dass er etwa 10 cm, vorzugsweise 3-7 cm, beträgt. Außerdem wird die Menge an aufgetragenem Klebstoff und die hierfür verwendete Fläche stark reduziert, so dass diese Verbindung gezielt gelöst werden kann, worauf später noch eingegangen wird. Nach dem vollständigen Absenken des Foliensacks 30 in die Seitenwände 21-28 wird die Verpackung 10 erneut mit zwei Zylindern zusammengepresst, um auch die Verbindung des Foliensacks 30 mit den Seitenwänden 22, 23 herzustellen. Dieser Fertigungszustand ist in Fig. 1 dargestellt, wobei ein Teil 32 des Foliensacks 30 nach oben über die Seitenwände 21-28 hinausragt.

Anschließend kann die Verpackung wieder mittels Saugern auseinandergezogen werden, vorzugsweise nur an deren Oberseite, und der überstehende Teil 32 des Foliensacks 30 wird nach unten umgefaltet, was vorzugsweise durch Umblasen mit Druckluft erfolgt. Es hat sich als vorteilhaft erwiesen, dass der Foliensack 30 etwa 30 cm über die Seitenwände 21-28 hinausragt. Nach dem Umfalten des herausragenden Teils 32 liegt dieser an derjenigen Seite, an der oben keine Verklebung erfolgt ist, zwischen dem Foliensack 30 und den Seitenwänden 26 und 27. Dieser Fertigungszustand, in dem die erfindungsgemäße Verpackung zum Verwendungsort transportiert wird, ist in Fig. 3 schematisch dargestellt. Hierbei ist noch anzumerken, dass von den Bodenteilen 51-54 in den Fig. 1 und 3 lediglich die Laschen dargestellt sind, mit denen die Bodenteile an den Seitenwänden 21-24 befestigt sind. Die faltbaren Bodenteile selbst sind jedoch der besseren Übersichtlichkeit halber nicht dargestellt.

Bei einer Herstellung in der vorstehend genannten Weise bleibt der Foliensack 30 der vorliegenden Erfindung stets geschlossen, wodurch ein Eindringen von unerwünschten Partikeln verhindert werden kann, was sonst beispielsweise eine Verunreinigung des einzufüllenden Schüttguts hervorrufen könnte. Auch bei der alternativen Verklebung von beiden Seiten des Foliensacks 30 mit den jeweiligen gegenüberliegenden Seitenwänden 26, 27 und anschließendem Auseinanderziehen zum Einschieben des herausragenden Teils 32 in das Innere des Foliensacks 30 bleibt letzterer weitgehend geschlossen und kann so das Eindringen von unerwünschten Partikeln verhindern.

Zum Auseinanderfalten der erfindungsgemäßen Verpackung 10 braucht am Verwendungsort nur der nach unten umgefaltete Teil 32 wieder nach oben umgefaltet, etwa 70 cm hochgezogen und über die Seitenwände 21-28 gestülpt zu werden, wobei die Klebeverbindung an den Klebeflecken 61, 62 leicht gelöst werden kann. Damit kann der Foliensack 30 etwa um 1 m über die Oberseite der Seitenwände 21-28 hinweg nach unten gezogen werden, was in der Praxis meist für das Verschließen des Foliensacks 30 nach dessen Befüllung ausreicht. Durch ein schwungvolles Auseinanderfalten der Seitenwände 21-28 werden nicht nur die angeklebten Abschnitte 34 und 35 des Foliensacks 30 auseinandergefaltet, sondern auch die beiden nach innen gefalteten Abschnitte 36 und 37 des Foliensacks 30 bewegen sich nach außen auf die Seitenwände 21 und 28 bzw. 24 und 25 zu, so dass am Ende des Auseinanderfaltens die erfindungsgemäße Verpackung 10 durch den eingeklebten Foliensack 30 ausgekleidet ist. Dieser Zustand ist in Fig. 4 dargestellt, wobei nur der innerhalb der Seitenwände 21-28 angeordnete Teil des Foliensacks gezeigt ist, nicht jedoch der umgestülpte Teil 32. Der Vorgang der Bewegung der beiden nach innen gefalteten Abschnitte 36 und 37 des Foliensacks 30 nach außen auf die Seitenwände 21 und 28 bzw. 24 und 25 zu wird durch das Vorhandensein der integrierten, sich automatisch schließenden Bodenteile 51-54 noch dadurch verbessert, dass sich zwischen dem Foliensack 30 und den sich auseinanderbewegenden Seitenwänden 21-28 durch die Zusammenwirkung mit den sich immer weiter schließenden und schon frühzeitig weitgehend luftdicht abschließenden Bodenteilen 51-54 gleichsam eine Art Vakuum bildet, durch das der Abschnitt 36 nach links und der Abschnitt 37 nach rechts nach außen gezogen werden.

Es versteht sich von selbst, dass für die erfindungsgemäße Verpackung viele verschiedene Foliensäcke verwendet werden können, wie beispielsweise so genannte Open-Mouth-Bags mit und ohne Klotzboden oder Foliensäcke mit Einlaufstutzen und/oder Auslaufstutzen. Die Erfindung ist auch nicht auf die Art der Faltung der Foliensäcke beschränkt. So kann beispielsweise auch ein Foliensack 31 eingesetzt werden, dessen Form durch die Faltung in etwa derjenigen der zusammengefalteten Verpackung 10 entspricht. Hierbei können dann weitere Klebepunkte 45-48 für eine noch bessere Verbindung mit den Seitenwänden 21-28 vorgesehen werden. Diese Ausführungsform ist in Fig. 5 dargestellt.

Je nach Erfordernis ist auch darauf zu achten, dass der Boden des entsprechenden Foliensacks so ausgestaltet ist, dass er ebenfalls gut zur Auskleidung der erfindungsgemäßen Verpackung beiträgt. Wie dies im Einzelnen auszuführen ist, ist Fachleuten klar und braucht hier nicht ausführlich dargestellt zu werden.

In der Regel wird der Foliensack bereits bei der Produktion zur Oberseite der Seitenwände hin offen sein. Wenn beispielsweise hohe Anforderungen an die Vermeidung von Verunreinigungen des einzufüllenden Schüttguts zu stellen sind, kann der Foliensack nicht nur am Boden, sondern auch oben fest verschlossen sein und während der Produktion und des Transports fest verschlossen bleiben sowie eine entsprechende Perforation oder ein ähnlich geeignetes Mittel aufweisen, um zu einem gewünschten Zeitpunkt vor dem Auseinanderfalten geöffnet zu werden.

Selbstverständlich ist die vorliegende Erfindung nicht nur bei achteckigen Verpackungen einzusetzen, sondern kann auch bei Verpackungen mit anderem Grundriss, insbesondere bei Grundrissen mit sechs oder mehr Seitenkanten, eingesetzt werden.

Es ist festzuhalten, dass die unter Bezug auf die dargestellten Ausführungsformen beschriebenen Merkmale der Erfindung, wie beispielsweise Ausführung, Gestalt und Material des Foliensacks sowie dessen spezifische Art der Anbringung an den Seitenwänden, auch bei anderen Ausführungsformen vorhanden sein können, außer wenn es anders angegeben ist oder sich aus technischen Gründen von selbst verbietet.

## Patentansprüche

1. Verpackung (10) aus Wellpappe für Schüttgut, die aus einer flach zusammengefalteten, ersten Stellung in eine entfaltete, zweite Stellung auffaltbar ist, umfassend:
Seitenwände (21-28), die zu einem Ring verbunden sind, und
einen mit den Seitenwänden (21-28) verbundenen Boden (51-54), der in der ersten Stellung im Wesentlichen parallel zu den Seitenwänden (21-28) und in der zweiten Stellung im Wesentlichen senkrecht zu den Seitenwänden (21-28) ausgerichtet ist und sich bei Auffalten der Seitenwände (21-28) automatisch mit auffaltet,
**dadurch gekennzeichnet, dass**
ein in der ersten Stellung der Seitenwände (21-28) in gefaltetem Zustand befindlicher Foliensack (30) zumindest punktuell fest mit der Innenseite der Seitenwände (21-28) so verbunden ist, dass er sich beim Auffalten der Seitenwände (21-28) in die zweite Stellung mit diesen auffaltet und die aufgefaltete Verpackung (10) auskleidet.

2. Verpackung (10) nach Anspruch 1, **dadurch gekennzeichnet, dass**
der Foliensack (30) über mehrere, vorzugsweise zwei oder vier, Klebeflecke (41-44) an den Seitenwänden (21-28) angeklebt ist.

3. Verpackung (10) nach Anspruch 1 oder 2, **dadurch gekennzeichnet, dass**
der Boden (51-54) in der ersten Stellung abgeknickt zwischen den Seitenwänden (21-28) liegt und sich beim Auffalten der Seitenwände (21-28) automatisch mit auffaltet, und
in der ersten Stellung der Foliensack (30) im Knickbereich der Bodenteile (51-54) mit den Seitenwänden (21-28) verbunden ist.

4. Verpackung (10) nach Anspruch 1 oder 2, **dadurch gekennzeichnet, dass**
der Boden (51-54) in der ersten Stellung abgeknickt ist sowie über die Unterseite der Seitenwände (21-28) hinausragt und sich beim Auffalten der Seitenwände (21-28) automatisch mit auffaltet, und
in der ersten Stellung der Foliensack (30) im Bereich der Unterseite der Seitenwände (21-28) mit den Seitenwänden (21-28) verbunden ist.

5. Verpackung (10) nach einem der vorhergehenden Ansprüche, **dadurch gekennzeichnet, dass** der Foliensack (30) höchstens so viele Ecken aufweist, wie Seitenwände (21-28) vorgesehen sind, und dass sich in der ersten Stellung mindestens zwei Abschnitte (36, 37) zwischen zwei außenliegenden Abschnitten (34, 35) befinden.

6. Verpackung (10) nach einem der vorhergehenden Ansprüche,
**dadurch gekennzeichnet, dass** der Foliensack (30) eine Höhe aufweist, die größer als die Höhe der Seitenwände (21-28) ist, und im Bereich der Oberseite der Seitenwände (22, 23) der Foliensack (30) zusätzlich auf einer Seite lösbar mit den Seitenwänden (22, 23) verbunden, vorzugsweise verklebt, ist, so dass der die Höhe der Seitenwände (21-28) überragende Teil (32) des Foliensacks (30) umfaltbar und auf der nicht mit den Seitenwänden (26, 27) verklebten Seite des Foliensacks (30) zwischen den Foliensack (30) und die Seitenwände (26, 27) einschiebbar ist.

7. Verpackung (10) nach einem der vorhergehenden Ansprüche,
**dadurch gekennzeichnet, dass** der Foliensack (30) eine Höhe aufweist, die größer als die Höhe der Seitenwände (21-28) ist, und im Bereich der Oberseite der Seitenwände (22, 23, 26, 27) der Foliensack (30) zusätzlich auf beiden Seiten lösbar mit den Seitenwänden (22, 23, 26, 27) verbunden, vorzugsweise verklebt, ist, so dass der die Höhe der Seitenwände (21-21) überragende Teil des Foliensacks (30) umfaltbar und in das Innere des Foliensacks (30) einschiebbar ist.

8. Verpackung (10) nach einem der Ansprüche 5 bis 7, **dadurch gekennzeichnet, dass** der Foliensack (30) über die Oberseite der Seitenwände (21-28) hinweg nach außen umstülpbar ist.

9. Verpackung (10) nach einem der vorhergehenden Ansprüche, **dadurch gekennzeichnet, dass** der Boden (51-54) halb so viele Bodenteile umfasst, wie Seitenwände (21-28) vorgesehen sind, und dass jedes Bodenteil (51; 52; 53; 54) mit zwei Seitenwänden (21, 28; 22, 27; 23, 26; 24, 25) verbunden ist.

10. Verpackung (10) nach einem der vorhergehenden Ansprüche, **dadurch gekennzeichnet, dass** sie mindestens sechs, vorzugsweise acht, Ecken aufweist.

11. Verpackung (10) nach einem der vorhergehenden Ansprüche, **dadurch gekennzeichnet, dass** der Boden (51-54) beim Übergang von der ersten Stellung in die zweite Stellung in einen die Unterseite der Verpackung (10) weitgehend luftdicht abschließenden Zustand überführt wird.
